# EUROPÄISCHE PATENTANMELDUNG

(11) **EP 1 190 757 A1**
(43) Veröffentlichungstag der Anmeldung: **27.03.2002**
(21) Anmeldenummer: 01117720.1
(22) Anmeldetag: 27.07.2001
(51) Int. Cl.: B01D 50/00, B03C 3/01

(54) **Elektrofilter-System**

(30) Priorität: 26.09.2000 DE 20016636 U
(71) Anmelder: LTA Lufttechnik GmbH, 77787 Nordrach (DE)
(72) Erfinder: Junker, Erwin, 77815 Bühl/Baden (DE)
(74) Vertreter: Leske, Thomas, Dr.

(57) **Zusammenfassung**

Elektrofilter-System (1) mit einer Filtereinheit (2), einer Vorfiltereinheit (3) und zumindest einem Gebläse (5) zum Reinigen eines Luftmassenstroms, wobei die Filtereinheit (2) eine Filterzelle (4) mit einem Feinstfilter und die Vorfilterheinheit (3) ein zumindest einen Filtereinschub (8) aufweisendes mechanisches Vorfilterelement (6) und einen Kondensationsraum (7) aufweisen und der Luftmassenstrom zwischen dem Austritt aus dem Kondensationsraum (7) der Vorfiltereinheit (3) und dem Eintritt in die Filtereinheit (2) mindestens einmal umgelenkt wird.

## Beschreibung

Die Erfindung betrifft ein Elektrofilter-System mit einer Filtereinheit, einer Vorfiltereinheit und zumindest einem Gebläse zum Reinigen eines Luftmassenstroms.

Luftreinigungs-Systeme, insbesondere elektrostatische Luftfilter, sind aus dem Stand der Technik vielfach bekannt und finden in der Praxis vor allem zur Luftreinhaltung in Betriebsräumen und Fertigungshallen ihre Anwendung. Bei den bekannten und nach dem elektrostatischen Prinzip arbeitenden Luftfiltern wird die verschmutzte Luft angesaugt und passiert zuerst z. B. einen mechanischen Vorfilter, in welchem die groben Schmutzpartikel entfernt werden. Danach werden in einem elektrostatischen Hauptfilter die in der angesaugten Luft vorhandenen Partikel von einem Ioniesator ionisiert, so daß die festen Partikel an gegenpolig geladenen Kollektorplatten abgelenkt werden und daran haften bleiben. Die flüssigen Partikel (z. B. Öl und Emulsion) wandern von den Kollektorplatten in einen Gehäuseboden und fließen über eine Rückleitung in einen Tank, wo sie entsorgt werden können. Ungünstigerweise verschmutzen solche Systeme sehr schnell und arbeiten dann nicht mehr optimal. Die bekannten elektrostatischen Luftfilter sind daher sehr wartungs- und folglich auch kostenintensiv.

Daher ist es die Aufgabe der Erfindung, ein Elektrofilter-System zu schaffen, bei welchem ein optimierter Wirkungsgrad über einen möglichst langen Zeitraum erreicht wird und somit eine hohe Standzeit gewährt wird, ohne daß das Elektrofilter-System einen hohen Wartungsaufwand erfordert.

Die Aufgabe wird durch ein Elektrofilter-System mit den Merkmalen gemäß Anspruch 1 gelöst. Zweckmäßige Weiterbildungen sind in den abhängigen Ansprüchen definiert.

Erfindungsgemäß weist ein Elektrofilter-System eine Filtereinheit, eine Vorfiltereinheit und zumindest ein Gebläse zum Reinigen eines Luftmassenstroms auf. Die Filtereinheit ist mit einer Filterzelle mit einem Feinstfilter versehen und die Vorfiltereinheit weist ein zumindest einen Filtereinschub aufweisendes mechanisches Vorfilterelement und einen Kondensationsraum auf. Gemäß der Erfindung wird der Luftmassenstrom zwischen dem Austritt aus dem Kondensationsraum der Vorfiltereinheit und dem Eintritt in die Filtereinheit mindestens einmal umgelenkt. Durch die Umlenkung der Durchströmungsrichtung des Luftmassenstroms wird erzielt, daß die in der Filtereinheit kondensierenden Partikel so automatisch zu dem Kondensationsraum der Vorfiltereinheit geleitet werden, diesen durchfließen und dabei gleichzeitig reinigen. Darüber hinaus wird die Vorfiltereinheit durch die in der Filtereinheit bereits deutlich abgekühlten Partikel gekühlt.

Vorzugsweise ist die Strömungsrichtung des Luftmassenstroms in der Filtereinheit im wesentlichen entgegengesetzt zu der Strömungsrichtung im Kondensationsraum der Vorfiltereinheit. Durch die Umlenkung des Luftmassenstroms um 180° wird der maximale Selbstreinigungs- und Kühleffekt erzielt.

In einer weiteren vorteilhaften Ausführungsform wird die Vorfiltereinheit vertikal von dem Luftmassenstrom durchströmt wird. In noch einer weiteren Ausführungsform wird die Vorfiltereinheit zumindest teilweise vertikal von abgeschiedenem Kondensat durchströmt. Die vertikale Durchströmung unterstützt den Selbstreinigungseffekt der Elemente der Vorfiltereinheit, da die auskondensierten Partikel, beispielsweise abgeschiedener Kühlschmierstoff, während des Abtropfens einen Großteil der festen Schmutzpartikel aus den mechanischen Filtern ausspült. Darüber hinaus wird der in der Vorfiltereinheit angeordnete Kondensationsraum durch das in der Filtereinheit abgeschiedene Kondensat feucht gehalten und gekühlt. So wird der Wirkungsgrad der Vorfiltereinheit optimiert.

In noch einer weiteren vorteilhaften Ausführungsform sind die Filtereinheit und die Vorfiltereinheit in jeweiligen Gehäusen aufgenommen. Vorzugsweise sind die Gehäuse zumindest teilweise übereinander angeordnet, so daß das in der Filtereinheit abgeschiedene Kondensat zur Kühlung und Reinigung zumindest eines Teils der Vorfiltereinheit ohne zusätzliche Rückführungseinrichtungen verwertet wird. Weiterhin ist es von Vorteil, daß, wenn Vorfiltereinheit und Filtereinheit im Bereich des Kondensationsraums der Vorfiltereinheit genau übereinander angeordnet werden, das Elektrofilter-System lediglich an Bauhöhe zunimmt, wobei ein Minimum an Aufstellfläche in Anspruch genommen wird.

In einer zweckmäßigen Weiterbildung des erfindungsgemäßen Elektrofilter-Systems ist das mechanische Vorfilterelement variabel mit in den Kondensationsraum einsetzbaren Filtereinschüben bestückbar, wobei die verschiedenen Filtereinschübe beliebig gegeneinander austauschbar sind. Der Wechsel sämtlicher Einschübe kann manuell ohne zusätzliches Werkzeug erfolgen, so daß vorteilhafterweise keine Spezialvorrichtungen benötigt werden. Als Filtereinschübe können Streckmetallfilter, Drallabscheider oder Agglomeratoren eingesetzt werden. Durch die Verwendung von Drallabscheidern kann der Wartungszyklus der Vorfilterelemente und des Feinstfilters erhöht werden. Durch den speziell konzipierten Kondensationsraum können Partikel, welche sich bereits in der Gas- und Dampfphase befinden, bereits in der Vorfiltereinheit auskondensieren und dort abgeschieden werden. Der Kondensationsraum ist dabei mit speziell ausgeführten Prallblechen versehen, so daß der Luftmassenstrom bereits hier mehrfache Umlenkungen erfährt, was den Kondensationsraum vergrößert bzw. den Abscheideweg verlängert, so daß eine hohe Vorabscheidung bewirkt wird. Gleichzeitig kann durch diese spezielle Ausführung des Kondensationsraums in der Vorfiltereinheit das gesamte Elektrofilter-System dennoch kompakt gehalten werden.

Vorzugsweise ist das gesamte Elektrofilter-System modular aufgebaut. So kann auch die Filtereinheit variabel bestückbar sein, wobei der Feinstfilter entweder aus zumindest einer elektrostatischen Filterzelle oder aus einer Schwebstoffilterkassette bestehen kann. Darüber hinaus kann ein Elektrofilter-System an bis zu drei Absaugstellen angeschlossen werden, wobei die Absaugleistung an den jeweiligen Absaugstellen unabhängig voneinander einstellbar ist. Es ist auch möglich, das Elektrofilter-System durch eine Nachfilterzelle zu ergänzen, wobei die Nachfilterzelle insbesondere mit einem Aktivkohlefilter zur Geruchsabsorption versehen sein kann. Durch den modularen Aufbau des Elektrofilter-Systems ist es möglich, durch Kombination speziell geeigneter Filterelemente, das Elektrofilter-System an die unterschiedlichsten Anforderungen anzupassen.

In noch einer weiteren Ausführungsform der Erfindung wird bei Zunahme des Differenzdrucks infolge von verstärkter Ablagerung von Fremdpartikeln zur Drehzahlregelung des Gebläses ein elektronisches Signal über eine Schnittstelle an das eine integrierte Drehzahlregelung aufweisende Gebläse weitergeleitet. Hierdurch wird eine konstante Absaugleistung des Elektrofilter-Systems gewährleistet.

Vorzugsweise ist das Gebläse der Filtereinheit nachgeschaltet und ebenfalls auf verschiedene Anwendungszwecke hin austauschbar bzw. ersetzbar. Die integrierte Drehzahlregelung des Gebläses erlaubt es darüber hinaus, das Gebläse für den speziellen Anwendungsfall ideal einzustellen und hierdurch den Wirkungsgrad des Elektrofilter-Systems weiter zu optimieren.

Die Erfindung wird nachfolgend an einer Ausführungsform anhand der beigefügten Zeichnungen erläutert.

In den Zeichnungen zeigen:
- Fig. 1: eine perspektivische Ansicht eines aus dem Stand der Technik bekannten Elektrofilter-Systems;
- Fig. 2: eine Querschnittsansicht durch das erfindungsgemäße Elektrofilter-System;
- Fig. 3: eine Draufsicht auf einen Filtereinschub;
- Fig. 4: eine Querschnittsansicht durch den Kondensationsraum.

In Fig. 1 ist eine perspektivische Ansicht eines aus dem Stand der Technik bekannten Elektrofilter-Systems 1 gezeigt. Der Luftmassenstrom L wird dabei ohne eine Richtungsänderung zu erfahren zuerst durch eine Vorfiltereinheit 3, dann durch einen Ionisiator 13 und zwischen den sich anschließenden Kollektorplatten 14 der Filtereinheit 2 hindurch geführt und passiert zuletzt einen Nachfilter 15. Die festen Schmutzpartikel bleiben in der Filtereinheit 2 an den Kollektorplatten 14 haften und die flüssigen Partikel, wie beispielsweise Öl und Emulsion, wandern von den Kollektorplatten 14 in den Gehäuseboden (nicht gezeigt) und fließen über eine Rückleitung (nicht gezeigt) zurück in einen Sammeltank (nicht gezeigt). Die gefilterte Luft wird hinter der Nachfiltereinheit 15 wieder in die Umgebungsluft eingeleitet.

In Fig. 2 ist eine Querschnittsansicht durch das erfindungsgemäße Elektrofilter-System 1 gezeigt. Die ungefilterte Luft wird über einen Absaugstutzen einer Absaugstelle 12 in das Elektrofilter-System 1 eingeleitet und passiert zuerst den Kondensationsraum 7. Hier wird der Luftmassenstrom L an im Kondensationsraum 7 vorgesehenen Prallblechen 9 bereits mehrfach umgelenkt, was eine Abkühlung des Luftmassenstroms L bewirkt. In der Vorfiltereinheit 3, welche bis zu fünf Filterelemente 6 aufnehmen kann, sind drei Filterelemente 6 vorgesehen, welche mit mechanischen Filtern bestückt sind. Zwischen dem Austritt aus der Vorfiltereinheit 3 und dem Eintritt in die Filtereinheit 2 wird der Luftmassenstrom L umgelenkt. Am Eintritt der Filtereinheit 2 durchströmt der umgelenkte Luftmassenstrom L die Filtereinheit 2 in entgegengesetzter Richtung zu der im Kondensationsraum 7. Die Filterzelle 4 der Filtereinheit 2 ist hier als einstufiger Filter vorgesehen und mit einer elektrostatischen Filterzelle bestückt; im Falle eines zweistufigen Filters können aber auch zwei elektrostatische Filterzellen vorgesehen werden. Das in der Filterzelle 4 ausgeschiedene und abgekühlte Kondensat fließt senkrecht nach unten in den Kondensationsraum 7 der Vorfiltereinheit 3, wodurch der Kondensationsraum 7 gereinigt und gekühlt wird. Nach Durchfließen des Kondensationsraums 7 der Vorfiltereinheit 3 wird das Kondensat in einem Sammelbecken aufgefangen und abgeführt. Die Filtereinheit 2 und die Vorfiltereinheit 3 sind im Bereich des Kondensationsraums 7 der Vorfiltereinheit 3 übereinander liegend in jeweiligen Gehäusen 10 und 11 angeordnet, wodurch u. a. auch der kompakte Aufbau der Elektrofilter-Einheit 1 gegeben ist.

Die Fig. 3 zeigt eine Draufsicht auf einen Filtereinschub 8 in Form eines Drallabscheiders, welcher in die Vorfilterelemente 6 der Vorfiltereinheit 3 einsetzbar ist. In Fig. 4 ist im Detail eine schematische Ansicht der Luftmassenstromführung durch den Kondensationsraum 7 gezeigt. Die verschmutzte Luft wird über einen Ansaugstutzen einer Ansaugstelle 12 in den Kondensationsraum 7 eingeleitet. An zwei sich gegenüberliegenden Begrenzungswänden 17, 18 des Kondensationsraums 7 sind Prallbleche 9 vorgesehen, die sich spiegelsymmetrisch versetzt von den Begrenzungswänden 17, 18 winklig in Richtung des Kondensationsinnenraums erstrecken, so daß der Strömungsweg des Luftmassenstrom L nicht geradlinig ist, sondern an jedem Prallblech 9 eine Umlenkung erfährt, so daß der Kondensationsweg verlängert wird.

### Bezugszeichenliste

- 1: Elektrofilter-System
- 2: Filtereinheit
- 3: Vorfiltereinheit
- 4: Filterzelle der Filtereinheit
- 5: Gebläse
- 6: Vorfilterelement
- 7: Kondensationsraum
- 8: Filtereinschub
- 9: Prallblech
- 10: Gehäuse der Filtereinheit
- 11: Gehäuse der Vorfiltereinheit
- 12: Absaugstelle
- 13: Ionisator
- 14: Kollektorplatte
- 15: Nachfiltereinheit
- 16: Kondensat
- 17: Begrenzungswand
- 18: Begrenzungswand

## Patentansprüche

1. Elektrofilter-System (1) mit einer Filtereinheit (2), einer Vorfiltereinheit (3) und zumindest einem Gebläse (5) zum Reinigen eines Luftmassenstroms, wobei die Filtereinheit (2) eine Filterzelle (4) mit einem Feinstfilter und die Vorfilterheinheit (3) ein zumindest einen Filtereinschub (8) aufweisendes mechanisches Vorfilterelement (6) und einen Kondensationsraum (7) aufweisen und der Luftmassenstrom zwischen dem Austritt aus dem Kondensationsraum (7) der Vorfiltereinheit (3) und dem Eintritt in die Filtereinheit (2) mindestens einmal umgelenkt wird.

2. Elektrofilter-System (1) nach Anspruch 1, bei welchem die Filtereinheit (2) im wesentlichen in entgegengesetzter Richtung zu dem Kondensationsraum (7) der Vorfiltereinheit (3) von dem Luftmassenstrom durchströmt wird.

3. Elektrofilter-System (1) nach Anspruch 1, bei welchem die Vorfiltereinheit (3) vertikal von dem Luftmassenstrom durchströmt wird.

4. Elektrofilter-System (1) nach einem der Ansprüche 1 bis 3, bei welchem die Vorfiltereinheit (3) zumindest teilweise vertikal von abgeschiedenem Kondensat (16) durchströmt wird.

5. Elektrofilter-System (1) nach einem der Ansprüche 1 bis 4, wobei der Luftmassenstrom innerhalb des Kondensationsraums (7) durch speziell ausgeführte Prallbleche (9) umgelenkt wird.

6. Elektrofilter-System (1) nach einem der Ansprüche 1 bis 5, wobei die Filtereinheit (2) in einem Gehäuse (10) und die Vorfiltereinheit (3) in einem Gehäuse (11) aufgenommen sind.

7. Elektrofilter-System (1) nach Anspruch 6, wobei das Gehäuse (10) der Filtereinheit (2) und das Gehäuse (11) der Vorfiltereinheit (3) derartig, insbesondere zumindest teilweise übereinander, angeordnet sind, daß das in der Filtereinheit (2) abgeschiedene Kondensat zur Kühlung und Reinigung zumindest eines Teils der Vorfiltereinheit (3) verwertet wird.

8. Elektrofilter-System nach einem der Ansprüche 1 bis 7, wobei das mechanische Vorfilterelement (6) variabel mit in die Vorfiltereinheit (3) einsetzbaren Filtereinschüben (8) bestückbar ist, und wobei die verschiedenen Filtereinschübe (8) beliebig gegeneinander austauschbar sind.

9. Elektrofilter-System nach einem der Ansprüche 1 bis 8, bei welchem die variablen Filtereinschübe (8) Streckmetallfilter, Drallabscheider oder Agglomeratoren sind.

10. Elektrofilter-System nach einem der Ansprüche 1 bis 9, welches bei Zunahme des Differenzdrucks infolge verstärkter Ablagerung von Fremdpartikeln zur Drehzahlregelung des Gebläses (5) ein elektronisches Signal an das eine integrierte Drehzahlregelung aufweisende Gebläse (5) weiterleitet.
